# EUROPÄISCHE PATENTSCHRIFT

(11) **EP 2 510 858 B1**
(45) Veröffentlichungstag und Bekanntmachung des Hinweises auf die Patenterteilung: **13.08.2014**
(21) Anmeldenummer: 12159465.9
(22) Anmeldetag: 14.03.2012
(51) Int. Cl.: A47L 9/14

(54) **Staubsaugerbeutel**
Bag for a vacuum cleaner
Sac d'aspirateur

(30) Priorität: 15.04.2011 DE 202011000900 U
(43) Veröffentlichungstag der Anmeldung: 17.10.2012
(73) Patentinhaber: Wolf PVG GmbH & Co. KG, 32602 Vlotho-Exter (DE)
(72) Erfinder: Czado, Wolfgang Dr., 32457 Porta Westfalica (DE)
(74) Vertreter: Dantz, Jan Henning

(56) Entgegenhaltungen:
- BE-A- 529 649
- DE-U1-202006 016 303
- DE-U1-202006 019 108
- DE-U1-202008 007 717
- US-A- 3 479 802

## Beschreibung

Die vorliegende Erfindung betrifft einen Staubsaugerbeutel aus einem luftdurchlässigen Material, insbesondere einem Vliesstoff, mit einer Einströmöffnung und einem gegenüber der Einströmöffnung angeordneten luftdurchlässigen Speicherelement, auf das der eintretende Luftstrom auftrifft.

Die DE 20 2005 009 452 offenbart einen Staubsaugerbeutel, bei dem gegenüber einer Einströmöffnung ein luftdurchlässiges Kissen aus einem Vliesstoff angeordnet ist. In dem Kissen sind Wirkstoffe enthalten, wobei der eintretende Luftstrom auf das Kissen auftrifft und die Wirkstoffe freisetzt. Durch dieses Kissen wird zudem ein Prallschutz bereitgestellt, allerdings sorgt die feste Anordnung des Kissens auf dem Filtermaterial für eine Verringerung der wirksamen Filterfläche. Zudem kann es bei Flachbeuteln passieren, dass bei zunehmender Befüllung der Staubkuchen anwächst und die Einstromöffnung verstopft oder zumindest die Saugleistung reduziert.

Die DE 20 2006 016 303 offenbart einen Staubsaugerbeutel, bei dem ein Innenraum in mindestens zwei Kammern unterteilt ist. Hierfür ist im Innenraum des Staubsaugerbeutels eine Trennwand vorgesehen, die aus einem luftdurchlässigen Material bestehen kann und an gegenüberliegenden Seiten an dem Filtermaterial des Staubsaugerbeutels festgelegt ist.

Es ist daher Aufgabe der vorliegenden Erfindung, die Standzeit eines Staubsaugerbeutels zu erhöhen und ein Verstopfen der Einströmöffnung auch bei zunehmender Befüllung zu vermeiden.

Diese Aufgabe wird mit einem Staubsaugerbeutel mit den Merkmalen des Anspruches 1 gelöst.

Erfindungsgemäß umfasst der Staubsaugerbeutel ein Speicherelement, auf das der eintretende Luftstrom auftrifft, das über ein Stützelement bewegbar gelagert ist, wobei das Stützelement aus einem anderen Material besteht als das Speicherelement. Durch die bewegbare Lagerung des Speicherelementes kann der eintretende Luftstrom zunächst auf das Speicherelement auftreffen, wo ein Teil des Staubes schon gespeichert werden kann, insbesondere da das Speicherelement luftdurchlässig ausgebildet ist. Der in dem Speicherelement gespeicherte Staub verstopft somit nicht mehr die Filterwände des Staubsaugerbeutels. Durch die bewegbare Lagerung des Speicherelements wird verhindert, dass das Speicherelement die wirksame Filterfläche des Staubsaugerbeutels verringert und zudem ein statisches Anwachsen des Filterkuchens zulässt, denn durch die bewegbare Anordnung des Speicherelementes wird der Filterkuchen gegebenenfalls besser im Staubsaugerbeutel verteilt.

Gemäß einer bevorzugten Ausgestaltung der Erfindung ist das Stützelement an dem Filtermaterial des Staubsaugerbeutels festgelegt und hält das Speicherelement im Inneren des Staubsaugerbeutels. Vorzugsweise drückt das Stützelement das Speicherelement mit einer Rückstellkraft gegen den eintretenden Luftstrom. Dadurch wird das Speicherelement beabstandet von dem Filtermaterial gehalten. Im Betrieb ist es besonders vorteilhaft, wenn das Speicherelement flatternd gehalten ist, so dass ein Staubkuchen gegebenenfalls in dem Staubsaugerbeutel verteilt wird.

Das Speicherelement besteht vorzugsweise aus einem Flächengebilde, insbesondere aus einem ein- oder mehrlagigen Vliesstoff. Als Speicherelement können insbesondere luftdurchlässige Materialien, wie Krempelvlies, Spunbond, Netze oder perforierte Folien eingesetzt werden. Statt einem Flächengebilde kann auch ein taschenförmiges Element eingesetzt werden. Auch der Einsatz von Schaumstoff oder anderen Materialien ist möglich. Zudem kann das Speicherelement auch die Form einer Tasche, eines Beutels, eines Korbes oder eines Schlauches besitzen.

Um ein Anhaften des Speicherelementes an dem Filtermaterial zu verhindern, ist vorzugsweise zwischen dem Speicherelement und einer Auflagefläche an dem Filtermaterial für das Speicherelement mindestens eine Zwischenlage angeordnet. Die Zwischenlage besteht dabei vorzugsweise aus einem glatten reibungsmindernden Material, insbesondere einer Folie, die eine Fixierung des Speicherelementes auf dem Filtermaterial verhindert. Die Zwischenlage ist vorzugsweise luftdurchlässig ausgebildet, so dass die wirksame Filterfläche durch die Zwischenlage nur unwesentlich reduziert wird. Die Zwischenlage kann dabei sowohl an dem Filtermaterial als auch dem Speicherelement fixiert sein. Es ist natürlich auch möglich, mehrere Zwischenlagen zwischen dem Filtermaterial und dem Speicherelement vorzusehen.

Um eine besonders gute Luftverteilung in dem Staubsaugerbeutel zu erhalten, lenkt das Speicherelement die einströmende Luft vorzugsweise in eine Hauptströmungsrichtung ab. Dadurch kann auch ein Auffalten von Seitenfalten erreicht werden, indem durch die Ablenkung des Luftstromes der Staubsaugerbeutel entfaltet wird.

Das Stützelement ist vorzugsweise elastisch ausgebildet und kann eine Rückstellkraft auf das Speicherelement ausüben. Beispielsweise kann das Stützelement aus einem Gummi, Schaumgummi, einem Vliesstreifen, Folie oder anderen geeigneten Materialien bestehen.

Gemäß einer weiteren Ausgestaltung der Erfindung ist das Stützelement mit einer Sollbruchstelle versehen. Bei Übersteigen einer vorbestimmten Kraft auf das Stützelement reißt dieses im Bereich der Sollbruchstelle ab, so dass der Widerstand für die einströmende Luft reduziert wird. Insbesondere bei zunehmender Befüllung kann ein Abreißen der Sollbruchstelle sinnvoll sein, um eine bessere Verteilung des Staubes in dem Staubsaugerbeutel zu ermöglichen.

Die Erfindung wird nachfolgend anhand zweier Ausführungsbeispiele mit Bezug auf die beigefügten Zeichnungen näher erläutert. Es zeigen:
- Figur 1: eine Ansicht eines erfindungsgemäßen Staubsaugerbeutels;
- Figur 2: eine Ansicht eines modifizierten Staubsaugerbeutels, und
- Figur 3: eine Detailansicht des Staubsaugerbeutels der Figur 2.

Ein Staubsaugerbeutel 1 ist als Flachbeutel ausgebildet und umfasst eine obere Lage und eine untere Lage 3 aus Filtermaterial, insbesondere einem ein-oder mehrlagigen Vliesstoff. Die obere Lage 2 und die untere Lage 3 sind randseitig umlaufend miteinander verschweißt, so dass eine umlaufende Naht 4 ausgebildet ist. Es ist auch möglich, an einer oder mehreren Seiten eine Seitenfalte im Bereich der Naht 4 vorzusehen.

In der oberen Lage 2 aus Filtermaterial ist eine Einströmöffnung 5 ausgebildet, durch die ein Luftstrom in einen Innenraum des Staubsaugerbeutels 1 eintritt, wie dies mit dem Pfeil 6 dargestellt ist.

Der eintretende Luftstrom 6 trifft auf ein Speicherelement 7 auf, das als Flächengebildet ausgebildet ist und wenigstens eine Lage aus einem Vliesstoff umfasst. Das Speicherelement kann insbesondere aus Krempelvlies, Spunbond, Netzen und/oder perforierter Folie gebildet sein. Auch andere Materialien, wie Schaumgummi, Gewebe und Gewirke können eingesetzt werden.

Das Speicherelement 7 ist über ein streifen- oder bandförmiges Stützelement 8 aus einem anderen Vliesmaterial festgelegt. Das Stützelement 8 ist durch einen Streifen 9, beispielsweise aus Pappe, an der unteren Lage 3 aus Filtermaterial festgelegt. Durch die einseitige Festlegung des Speicherelementes 7 kann dieses im Betrieb des Staubsaugerbeutels flattern, so dass der Bereich unter dem Speicherelement 7 als Filtermaterial weiter zur Verfügung steht.

Die untere Lage 3 aus Filtermaterial weist zudem eine andere Wölbung als das Speicherelement 7 aus, das steifer ausgebildet ist und den eintretenden Luftstrom 6 umlenkt in eine Hauptströmungsrichtung 16, wie dies der Pfeil andeutet.

Unter dem Speicherelement 7 kann eine Zwischenlage vorgesehen sein, die an dem Speicherelement 7 fixiert ist. Insbesondere kann eine perforierte Folie eingesetzt werden, die verhindert, dass das Speicherelement 7 an der unteren Lage 3 aus Filtermaterial anhaftet.

In Figur 2 ist eine modifizierte Ausgestaltung eines Staubsaugerbeutels 1' gezeigt, der ebenfalls als Flachbeutel ausgebildet ist und eine obere Lage 2 und eine untere Lage 3 aufweist, die randseitig über eine Schweißnaht 4 miteinander verbunden sind. In der oberen Lage 2 ist eine Einströmöffnung 5 ausgebildet, durch die ein eintretender Luftstrom 6 eintritt. Im Innenraum des Staubsaugerbeutels 1' ist ein Speicherelement 7' aus einem Flächengebilde angeordnet, das über zwei voneinander beabstandete Stützelemente 8' und 9' bewegbar gelagert ist.

Die Stützelemente 8' und 9' sind jeweils als Streifen ausgebildet, insbesondere aus einem elastischen Material, wie Kunststofffolie, Gummi oder einem anderem Material. Jedes streifenförmige Stützelement 8' und 9' ist an gegenüberliegenden Seiten an dem Staubsaugerbeutel 1' festgelegt. Das Stützelement 8' weist ein Ende 18 auf, das an der linken Seitennaht 4 in Figur 2 fixiert ist und an einem gegenüberliegenden Ende 28 an der rechten Seitennaht 4 fixiert ist, wie dies auch aus der vergrößerten Detaildarstellung der Figur 3 ersichtlich ist. Gleichermaßen ist das zweite streifenförmige Stützelement 9' an einem Ende 19 an der Seitennaht 4 fixiert und am gegenüberliegenden Ende ebenfalls. Dadurch kann das Speicherelement 7' sich zwar im Innenraum des Staubsaugerbeutels bewegen, nicht jedoch die Position so weit verändern, dass der eintretende Luftstrom durch die Einströmöffnung 5 nicht mehr auf das Speicherelement 7' auftrifft.

Wie in Figur 3 gezeigt ist, befindet sich unterhalb des Speicherelementes 7' auf einer Auflagefläche eine Zwischenlage 10 aus einem reibungsmindernden Material, insbesondere aus einer perforierten Folie. Durch die Flatterbewegungen des Speicherelementes 7' könnte es sonst passieren, dass das Filtermaterial 3 oder das Speicherelement 7' beschädigt werden oder das Speicherelement 7' auf dem Filtermaterial anhaftet. Durch die Luftdurchlässigkeit der Zwischenlage 10 ist gewährleistet, dass das Filtermaterial 3 auch in diesem Bereich für die Filterung genutzt werden kann.

## Patentansprüche

1. Staubsaugerbeutel (1) aus einem luftdurchlässigen Filtermaterial (2, 3), insbesondere einem Vliesstoff, mit einer Einströmöffnung (5) und einem gegenüber der Einströmöffnung (5) angeordneten luftdurchlässigen Speicherelement (7, 7') auf das der eintretende Luftstrom auftrifft, **dadurch gekennzeichnet, dass** das Speicherelement (7, 7') über ein Stützelement (8, 9; 8', 9') bewegbar gelagert ist und das Stützelement (8, 9; 8', 9') aus einem anderem Material besteht als das Speicherelement (7, 7').

2. Staubsaugerbeutel nach Anspruch 1, **dadurch gekennzeichnet, dass** das Stützelement (8, 9; 8', 9') an dem Filtermaterial (2, 3) des Staubsaugerbeutels (1) festgelegt ist und das Speicherelement (7, 7`) im Inneren des Staubsaugerbeutels (1) hält.

3. Staubsaugerbeutel nach Anspruch 1 oder 2, **dadurch gekennzeichnet, dass** das Stützelement (8, 9; 8', 9') das Speicherelement (7, 7') mit einer Rückstellkraft gegen den eintretenden Luftstrom drückt.

4. Staubsaugerbeutel nach einem der vorhergehenden Ansprüche, **dadurch gekennzeichnet, dass** das Speicherelement (7, 7') im Betrieb des Staubsaugerbeutels flatternd gehalten ist.

5. Staubsaugerbeutel nach einem der vorhergehenden Ansprüche, **dadurch gekennzeichnet, dass** das Speicherelement (7, 7') aus einem Flächengebilde, vorzugsweise einem Vliesstoff, gebildet ist.

6. Staubsaugerbeutel nach einem der vorhergehenden Ansprüche, **dadurch gekennzeichnet, dass** zwischen dem Speicherelement (7, 7') und einer Auflagefläche an dem Filtermaterial (2, 3) für das Speicherelement (7, 7`) mindestens eine Zwischenlage (10) angeordnet ist.

7. Staubsaugerbeutel nach Anspruch 6, **dadurch gekennzeichnet, dass** die Zwischenlage (10) aus einem glatten, reibungsmindernden Material, insbesondere einer Folie, hergestellt ist.

8. Staubsaugerbeutel nach Anspruch 6 oder 7, **dadurch gekennzeichnet, dass** die Zwischenlage (10) luftdurchlässig ausgebildet ist.

9. Staubsaugerbeutel nach einem der Ansprüche 6 bis 8, **dadurch gekennzeichnet, dass** die mindestens eine Zwischenlage (10) auf das Filtermaterial (2, 3) und/oder das Speicherelement (7') fixiert ist.

10. Staubsaugerbeutel nach einem der vorhergehenden Ansprüche, **dadurch gekennzeichnet, dass** über das Speicherelement (7, 7') die einströmende Luft in eine Hauptströmungsrichtung abgelenkt wird.

11. Staubsaugerbeutel nach einem der vorhergehenden Ansprüche, **dadurch gekennzeichnet, dass** das Stützelement (8, 9; 8', 9') elastisch ausgebildet ist.

12. Staubsaugerbeutel nach einem der vorhergehenden Ansprüche, **dadurch gekennzeichnet, dass** das Stützelement (8, 9; 8', 9') eine Sollbruchstelle aufweist.

## Claims

1. Vacuum cleaner bag (1) of an air-permeable filter material (2, 3), particularly a nonwoven material, with an inflow opening (5) and with an air-permeable storage element (7, 7'), which is arranged opposite the inflow opening (5) and on which the entering air flow impinges, **characterised in that** the storage element (7, 7') is mounted by way of a support element (8, 9; 8', 9') to be movable and the support element (8, 9; 8', 9') consists of a material different from the storage element (7, 7').

2. Vacuum cleaner bag according to claim 1, **characterised in that** the support element (8, 9; 8', 9') is fixed to the filter material (2, 3) of the vacuum cleaner bag (1) and holds the storage element (7, 7') in the interior of the vacuum cleaner bag (1).

3. Vacuum cleaner bag according to claim 1 or 2, **characterised in that** the support element (8, 9; 8', 9') presses the storage element (7, 7') by a restoring force towards the entering air flow.

4. Vacuum cleaner bag according to any one of the preceding claims, **characterised in that** in operation of the vacuum cleaner bag the storage element (7, 7') is held so as to flutter.

5. Vacuum cleaner bag according to any one of the preceding claims, **characterised in that** the storage element (7, 7') is formed from an areal structure, preferably a nonwoven material.

6. Vacuum cleaner bag according to any one of the preceding claims, **characterised in that** at least one intermediate layer (10) is arranged between the storage element (7, 7') and a support surface at the filter material (2, 3) for the storage element (7, 7').

7. Vacuum cleaner bag according to claim 6, **characterised in that** the intermediate layer (10) is produced from a smooth, friction-reducing material, particularly a film.

8. Vacuum cleaner bag according to claim 6 or 7, **characterised in that** the intermediate layer (10) is constructed to be permeable to air.

9. Vacuum cleaner bag according to any one of claims 6 to 8, **characterised in that** the at least one intermediate layer (10) is fixed on the filter material (2, 3) and/or the storage element (7').

10. Vacuum cleaner bag according to any one of the preceding claims, **characterised in that** the inflowing air is deflected into a main flow direction by way of the storage element (7, 7').

11. Vacuum cleaner bag according to any one of the preceding claims, **characterised in that** the support element (8, 9; 8', 9') is of resilient construction.

12. Vacuum cleaner bag according to any one of the preceding claims, **characterised in that** the support element (8, 9; 8', 9') has a frangible location.

## Revendications

1. Sac d'aspirateur (1) réalisé en un matériau filtrant perméable à l'air (2, 3) en particulier une nappe de fibres comportant une ouverture d'entrée (5) et un élément accumulateur (7, 7') perméable à l'air situé à l'opposé de l'ouverture d'admission (5) et sur lequel frappe le flux d'air entrant,
**caractérisé en ce que**
l'élément accumulateur (7, 7') est monté mobile sur un élément d'appui (8, 9 ; 8', 9'), et l'élément d'appui (8, 9 ; 8', 9') est réalisé en un matériau différent du matériau constitutif de l'élément accumulateur (7, 7').

2. Sac d'aspirateur conforme à la revendication 1,
**caractérisé en ce que**
l'élément d'appui (8, 9 ; 8', 9') est fixé au matériau filtrant (2, 3) du sac d'aspirateur (1) et maintient l'élément accumulateur (7, 7') à la partie interne du sac d'aspirateur (1).

3. Sac d'aspirateur conforme à la revendication 1 ou 2,
**caractérisé en ce que**
l'élément d'appui (8, 9 ; 8', 9') comprime l'élément accumulateur (7, 7') contre le flux d'air entrant par une force de rappel.

4. Sac d'aspirateur conforme à l'une des revendications précédentes,
**caractérisé en ce que**
l'élément accumulateur (7, 7') est maintenu flottant pendant le fonctionnement du sac d'aspirateur.

5. Sac d'aspirateur conforme à l'une quelconque des revendications précédentes,
**caractérisé en ce que**
l'élément accumulateur (7, 7') est réalisé à partir d'un produit plan, de préférence une nappe de fibres.

6. Sac d'aspirateur conforme à l'une des revendications précédentes,
**caractérisé en ce qu'**
entre l'élément accumulateur (7, 7') et une surface d'appui de cet élément accumulateur (7, 7') sur le matériau filtrant (2, 3) est positionné au moins une couche intermédiaire (10).

7. Sac d'aspirateur conforme à la revendication 6,
**caractérisé en ce que**
la couche intermédiaire (10) est réalisée en un matériau lisse diminuant la friction, en particulier un film.

8. Sac d'aspirateur conforme à la revendication 6 ou 7,
**caractérisé en ce que**
la couche intermédiaire (10) est perméable à l'air.

9. Sac d'aspirateur conforme à l'une des revendications 6 à 8,
**caractérisé en ce que**
la couche intermédiaire (10) est fixée sur le matériau filtrant (2, 3) et/ou l'élément accumulateur (7').

10. Sac d'aspirateur conforme à l'une des revendications précédentes,
**caractérisé en ce que**
l'air entrant est dévié dans une direction d'écoulement principale par l'élément accumulateur (7, 7').

11. Sac d'aspirateur conforme à l'une des revendications précédentes,
**caractérisé en ce que**
l'élément d'appui (8, 9 ; 8', 9') est élastique.

12. Sac d'aspirateur conforme à l'une des revendications précédentes,
**caractérisé en ce que**
l'élément d'appui (8, 9 ; 8', 9') comporte une ligne de rupture de consigne.
